# FASCICULE DE BREVET EUROPEEN

(11) **EP 1 099 459 B1**
(45) Date de publication et mention de la délivrance du brevet: **15.12.2004**
(21) Numéro de dépôt: 99121783.7
(22) Date de dépôt: 03.11.1999
(51) Int. Cl.: A63B 71/06, G06M 1/00

(54) **Compteur de golf mécanique**
Mechanischer Golf Zähler
Mechanical golf counter

(43) Date de publication de la demande: 16.05.2001
(73) Titulaire: Wiederrecht, Jean-Marc, 1233 Bernex (CH); Freire, Carlos, 1008 Prilly (CH)
(72) Inventeur: Wiederrecht, Jean-Marc, 1233 Bernex (CH); Freire, Carlos, 1008 Prilly (CH)
(74) Mandataire: Micheli & Cie

(56) Documents cités:
- DE-A- 3 816 713
- DE-A- 19 725 078
- US-A- 1 714 070

## Description

La présente invention se rapporte aux compteurs de golf et notamment à ceux du type permettant d'afficher de façon mécanique à partir de poussoirs ou autres organes de manoeuvre le numéro du trou joué, le nombre de coups joués pour un trou donné et le total de coups joués pour un parcours.

Le document US-A-1 714 070 décrit un compteur de golf correspondant.

On connaît de tels compteurs qui fonctionnent électriquement ou électroniquement avec des moteurs pas à pas ou des circuits intégrés. De telles réalisations sont onéreuses, volumineuses et complexes et ne se prêtent pas à la réalisation d'un produit haut de gamme en petites séries.

Le but de la présente invention est de permettre la réalisation de compteurs de golf du type précité purement mécanique et qui, de ce fait, se prêtent à la fabrication de petites séries de produits de haut de gamme.

Un autre but de la présente invention est de permettre la réalisation d'un module mécanique de compteur de golf pouvant être intégré dans une montre-bracelet de préférence mécanique entre le mouvement et le cadran de cette montre.

La présente invention a pour objet un compteur de golf mécanique qui se distingue par les caractéristiques énumérées à la revendication 1.

Le dessin annexé illustre schématiquement une forme d'exécution du compteur de golf selon l'invention.
La figure 1 illustre une montre-bracelet munie du compteur de golf selon l'invention.
La figure 2 est une vue en plan du mécanisme du compteur de golf selon l'invention.
La figure 3 est une coupe suivant la ligne A-A de la figure 2.
La figure 4 est une coupe suivant la ligne B-B de la figure 2.
La figure 5 est une coupe suivant la ligne C-C de la figure 2.

Comme on le voit sur la figure 1, le compteur de golf comporte un boîtier 1 renfermant un mécanisme et le mouvement d'une montre dont le cadran 2 porte une graduation 3 d'un affichage horaire coopérant avec un aiguillage heure 4 et minute 5, entraîné par le mouvement de la montre.

Le cadran 2 porte de plus deux graduations de compteur, l'une 6 formant avec une aiguille 7 l'affichage du numéro du trou joué et l'autre 8 formant avec une aiguille 9 l'affichage du nombre de coups joués pour le trou affiché sur le compteur 6,7.

Le cadran 2 comporte encore un guichet 10 au travers duquel des chiffres portés par des disques d'affichage peuvent apparaître, ce guichet et ces disques formant un compteur totalisateur du nombre de coups joués.

Le boîtier 1 comporte une tige de remontoir 11 et deux poussoirs P1 et P2 actionnant des bascules de correcteur p1 et p2 agissant sur le mécanisme du compteur de golf comme il sera décrit ci-après.

Dans l'exemple illustré le boîtier 1 renfermant le mouvement de la montre et le mécanisme compteur de golf, situé entre ledit mouvement et le cadran 2, est fixé sur un bracelet 12.

Il est bien évident que dans une exécution simplifiée le boîtier 1 pourrait ne renfermer que le mécanisme du compteur de golf, le cadran 2 ne porte alors pas de graduation horaire.

Dans d'autres variantes le boîtier peut ne pas être fixé sur un bracelet et comporter par exemple un anneau permettant de le suspendre à un lacet ou une chaîne permettant de porter le compteur de golf comme une montre de poche ou un pendentif.

Les figures 2 à 5 illustrent en détail le mécanisme, purement mécanique, du compteur de golf permettant d'actionner les affichages 6,7; 8,9 et 10 à l'aide de poussoirs P1, P2 et de la couronne de remontoir 11.

Ce mécanisme comporte une seconde étoile de dix-huit dents 13 pivotée sur une plaque de base 14 du module compteur de golf. L'axe 15 de cette étoile de dix-huit 13 porte l'aiguille 7 du compteur affichant le numéro du trou joué. La position angulaire de cette étoile de dix-huit 13 est maintenue entre ses actionnements pas à pas successifs par un sautoir 16.

Ce mécanisme comporte encore une première étoile de douze dents 17 pivotée également sur la plaque de base 14 du module compteur de golf dont l'axe porte l'aiguille 9 du compteur 8,9 totalisant le nombre de coups joués pour un trou donné. Cette étoile de douze porte un doigt d'arrêt 18 coopérant avec une goupille 19 chassée dans la plaque de base 14 pour définir la position zéro de l'aiguille 9 du compteur de coups joués par trou. Cette étoile de douze est soumise à l'action d'un ressort spiral de rappel 20 et un sautoir 21 maintient sa position angulaire entre ses actionnements successifs.

La tige p2 du poussoir P2 porte à son extrémité une goupille 23 agissant sur l'un des bras d'une seconde bascule 24 pivotée en 25 sur la plaque de base 14. Ce premier bras de la seconde bascule 24 se termine par un bec 26 destiné à coopérer avec la denture de la seconde étoile de dix-huit dents 13. Ce premier bras de la seconde bascule 24 est soumis à l'action de rappel d'un ressort 27 fixé sur la plaque de base 14 comportant deux branches dont la première est en appui sur la goupille 23. Cette première branche du ressort 24 tend à maintenir la tige du poussoir P2 en position inactive.

Le second bras de la branche 24 prend appui par son extrémité 28 sur le sautoir 21 de la première étoile de douze dents 17.

La tige p1 du poussoir P1 prend appui sur un bossage d'une première bascule 30 pivotée en 31 sur la plaque de base. Cette première bascule 30 est soumise à l'action de rappel du second bras du ressort 27.

L'autre extrémité de la première bascule 30 comporte une face d'actionnement 32 et un bec de commande 33 destiné à agir sur la denture de la première étoile de douze dents 17. Ce bec de commande 33 n'entre en contact qu'avec la moitié inférieure des dents de l'étoile de douze 17. Cette première étoile de douze dents 17 comporte une dent 34 dont l'épaisseur est réduite et ne peut de ce fait coopérer avec ce bec 33.

Ce mécanisme comporte encore une première couronne 35, présentant une denture interne, actionnée de façon conventionnelle par la tige de remontoir 11 lorsque celle-ci est en position intermédiaire. La première couronne 35 porte une seconde couronne 37 comportant également une denture interne, cette denture interne coopérant avec la face d'actionnement 32 de la bascule de douze 30.

Le mécanisme comporte encore un disque des unités 38 muni sur sa face supérieure des chiffres 0 à 9 uniformément répartis sur sa circonférence, chiffres apparaissant successivement dans la partie droite du guichet 10 du cadran. Ce disque des unités 38 est solidaire d'un axe 39 pivoté sur la plaque de base 14, cet axe portant également une étoile des unités 40 comportant neuf dents tronquées et une seule dent pleine 41, ainsi qu'un pignon 42 soumis à l'action d'un sautoir 43. La denture de ce pignon 42 est placée sur le chemin de la denture interne de la seconde couronne 37.

Enfin, ce mécanisme comporte un disque des dizaines 44 portant sur sa face supérieure des chiffres de 0 à 9 placés de façon à apparaître successivement dans la partie gauche du guichet 10 du cadran 2. Ce disque des dizaines 44 est solidaire d'un axe 45 pivoté sur la plaque de base 14, cet axe portant une étoile des dizaines 46 dont les dix dents coopèrent avec la dent 41 de l'étoile des unités 40 et un pignon 47 soumis à l'action d'un sautoir 48.

Le disque des unités 38 et le disque des dizaines 44 sont tangents et disposés de manière à pouvoir faire apparaître deux chiffres dans le guichet 10 du cadran, chacun de ces chiffres étant porté par l'un desdits disques.

Le fonctionnement de ce mécanisme compteur de golf est le suivant :

Dans la position initiale ou zéro, l'aiguille 7 est en regard du chiffre 1 de la graduation 6 indiquant ainsi que c'est le premier trou du parcours qui est joué. L'aiguille 9 indique 0 sur la graduation 8 indiquant qu'aucun coup n'a été joué pour le trou numéro 1. Enfin, le guichet 10 du cadran laisse apparaître l'indication 00 indiquant que le nombre total de coups joués est nul.

Le joueur peut alors comptabiliser le nombre de coups qui lui sont nécessaires pour atteindre le premier trou. A chaque coup il appuie sur le poussoir P1, ce qui provoque le basculement de la première bascule 30, son bec 33 engrène avec la denture de l'étoile de douze 17 provoquant son avance d'un pas, ce qui place l'aiguille 9 sur le chiffre 1 de la graduation 8 du cadran 2. Simultanément la face d'actionnement 32 de cette première bascule 30 entre en contact avec la denture de la seconde couronne 37 et déplace celle-ci d'un pas provoquant l'entraînement d'un pas, par le pignon 42, du disque des unités 38 du compteur totalisateur qui indique maintenant 01.

Ainsi de suite à chaque poussée du poussoir P1, le joueur incrémente d'un point l'affichage 8,9 indiquant le nombre de coups pour le premier trou et d'autre part le compteur totalisateur 10.

La valeur maximale de l'affichage 8,9 du compteur du nombre de coups par trou est limité dans l'exemple illustré à onze. Si néanmoins l'usager pousse une douzième fois sur le poussoir P1, le bec 33 de la bascule 30 n'entraîne pas l'étoile de douze 17, ce bec passant à côté de la dent tronquée 34 de cette étoile 17. On évite ainsi que la capacité d'armage du ressort spiral 20 soit dépassée et qu'il ne soit endommagé.

Bien entendu la valeur maximale du compteur 8,9 dépend du nombre de dents de la première étoile 17 et du nombre de marques de la graduation 8. Cette capacité maximale peut donc être choisie à volonté.

Lorsque le poussoir P1 est actionné pour la dixième fois consécutive, la dent 41 de l'étoile des unités entraîne l'étoile des dizaines d'un pas. Ceci se reproduit chaque fois que le poussoir P1 est actionné pour la dixième fois consécutive. Ainsi le compteur totalisateur est incrémenté de 0 à 99 au maximum pour chaque pression du poussoir P1.

Le premier trou étant terminé, le joueur appuie une fois sur le poussoir P2 ce qui provoque le pivotement de la seconde bascule 24 et le déplacement du sautoir 21 par la face d'appui 28 du second bras de cette bascule 24. Dès que le sautoir 21 est levé, l'étoile de douze 17 est entraînée en sens inverse des aiguilles d'une montre par le ressort spiral de rappel 20 jusqu'à sa position initiale définie par le doigt d'arrêt 18 et la goupille 19. L'aiguille 9 du compteur de nombre de coups par trou est ainsi remise à zéro. En relâchant le poussoir P2 le bec 26 du premier bras de la bascule 24 engrène, sous l'action du ressort 27, avec la seconde étoile de dix-huit dents 13 et provoque sa rotation d'un pas plaçant l'aiguille 7 sur le chiffre 2 de la graduation 6 indiquant le numéro du trou joué.

Ces fonctions de remise à zéro du compteur du nombre de coups 8,9 par trou et d'incrémentation du compteur 6,7 du numéro de trou n'influencent en aucune manière le compteur totalisateur 10.

Ces opérations sont répétées jusqu'à la fin du jeu soit la totalisation du nombre de coups joués pour le dix-huitième trou sur le compteur 8,9 et la totalisation du nombre de coups total de la partie sur le compteur totalisateur 10.

Avant le début d'une nouvelle partie le joueur remet à zéro le compteur totalisateur en plaçant la tige de remontoir 11 en position intermédiaire s'il s'agit d'une montre équipée d'un compteur de golf, puis en actionnant à l'aide de cette couronne 11 la première couronne 35 qui, entraînant la couronne 37, permet une mise à zéro manuelle du compteur totalisateur.

Le mécanisme décrit est intéressant car il est simple, ne comporte que peu de pièces faciles à usiner. Un tel mécanisme est notamment beaucoup moins complexe qu'un mécanisme qui comporterait des coeurs pour la remise à zéro des compteurs, comme on le trouve dans les mécanismes de chronographes.

Bien des variantes du mécanisme décrit sont possibles. On a déjà mentionné qu'il pouvait être intégré ou non dans une montre et que la valeur maximale du compteur 8,9 du nombre de coups par trou était modifiable à volonté. Il en va de même pour la valeur maximale du compteur 6,7 du numéro du trou. En effet, il suffit de modifier en conséquence le nombre de dents de l'étoile de dix-huit et de marques de la graduation 6.

On peut également réaliser une version simplifiée du mécanisme qui ne comprendrait pas de compteur totalisateur.

En outre, les compteurs 6,7 du numéro du trou joué et 8,9 du nombre de coups du trou joué pourraient comporter à la place de l'aiguille un disque rotatif muni de chiffres sur sa face supérieure, chiffres qui seraient visibles un à un au travers d'un guichet du cadran.

## Revendications

1. Compteur de golf comprenant au moins un compteur indiquant le numéro du trou joué et un compteur du nombre de coups joués par trou; un poussoir (P1) incrémentant le compteur du nombre de coups joués par trou et un poussoir (P2) incrémentant le compteur du numéro du trou joué et remettant à zéro simultanément le compteur du nombre de coups par trou le mécanisme de ce compteur de golf étant entièrement mécanique, **caractérisé par le fait qu'**il comporte une première bascule (30) actionnée par le premier poussoir (P1) contre l'action d'un ressort de rappel (27) muni à son extrémité d'un bec (33) coopérant avec une première étoile (17) portant l'organe mobile (9) du compteur du nombre de coups par trou (8,9); cette première étoile étant soumise à l'action d'un sautoir (21) et d'un ressort spiral de rappel (20) et **par le fait qu'**il comporte une seconde bascule (24) dont le premier bras est soumis à l'action d'un ressort de rappel (27) et relié opérationnellement au second poussoir (P2), ce premier bras présentant un bec (26) coopérant avec la denture d'une seconde étoile (13) portant l'organe mobile (7) du compteur du numéro de trou (6,7) et soumise à l'action d'un sautoir (16); **par le fait que** le second bras (28) de cette seconde bascule actionne lors de son pivotement sous l'action du second poussoir (P2) le sautoir (21) libérant ainsi la première étoile (17) provoquant sa remise à zéro par le ressort spiral (20); et **par le fait que** lors de la course de retour en position de repos du second poussoir (P2) le bec (26) du premier bras de la seconde bascule (24) provoque l'incrémentation de la seconde étoile (13).

2. Compteur selon la revendication 1, **caractérisé par le fait que** le compteur du numéro de trou (6,7) et le compteur du nombre de coups par trou (8,9) comportent une graduation (6;8) apposée sur un cadran (2) et une aiguille (7;9) coopérant avec la graduation correspondante.

3. Compteur selon la revendication 1, **caractérisé par le fait que** le compteur du numéro du trou joué (6,7) et le compteur du nombre de coups joués par trou (8,9) comportent un guichet pratiqué dans un cadran et un disque rotatif portant des chiffres sur leur surface supérieure et apparaissant tour à tour dans le guichet correspondant.

4. Compteur selon l'une des revendications précédentes, **caractérisé par le fait qu'**il comporte encore un compteur totalisateur du nombre de coups joués formé par deux disques rotatifs tangents (38,44) portant des chiffres sur leur face supérieure apparaissant tour à tour dans un guichet (10) du cadran (2); **le fait que** le disque des dizaines (44) est solidaire d'une étoile des dizaines (46) à dix dents et d'un pignon (47) soumis à l'action d'un sautoir (48); **par le fait que** le disque des unités (38) est solidaire d'une étoile des unités (40) comportant une dent (41) coopérant avec la denture de l'étoile des dizaines (46) et d'un pignon (42) soumis à l'action d'un sautoir (43); et **par le fait qu'**il comporte encore une seconde couronne (37) présentant une denture interne coopérant avec la denture du pignon (42) de l'étoile des unités (40) et avec une face d'actionnement (32) de la première bascule (30).

5. Compteur selon la revendication 4, **caractérisé par le fait qu'**il comporte un dispositif de remise à zéro du compteur totalisateur (10,38,44) comprenant une première couronne (35) présentant une denture interne, cette première couronne (35) étant solidaire de la seconde couronne (37); et **par le fait que** la première couronne (35) est déplaçable angulairement à l'aide d'une couronne de remontoir (11).

6. Compteur selon l'une des revendications précédentes, **caractérisé par le fait que** tout le mécanisme est monté sur une plaque de base formant ainsi un module.

7. Compteur selon la revendication 6, **caractérisé par le fait que** le module constituant le mécanisme du compteur de golf est intégré entre un mouvement d'horlogerie et son cadran.

8. Compteur selon l'une des revendications 1 à 5, **caractérisé par le fait que** le bec (33) de la première bascule (30) coopère avec une partie seulement de la hauteur des dents de la première étoile (17), et **par le fait que** cette étoile (17) comporte une dent de plus faible hauteur (34) ne pouvant être actionnée par ledit bec (33).

## Claims

1. Golf counter comprising at least one counter indicating the number of the hole played and a counter of the number of strokes per hole; a pushbutton (P1) incrementing the counter of the number of strokes per hole and a pushbutton (P2) incrementing the counter of the number of the hole played and simultaneously resetting to zero the counter of the number of strokes per hole, the mechanism of this golf counter being entirely mechanical, **characterized by** the fact that it comprises a first lever (30) actuated by a first pushbutton (P1) against the action of a return spring (27) provided at its end with a nose (33) coacting with a first star wheel (17) bearing the movable member (9) of the counter of the number of strokes per hole (8, 9); this first star wheel being subjected to the action of a spring detent (21) and a spiral return spring (20) and by the fact that it comprises a second lever (24) whose first arm is subjected to the action of a return spring (27) and operationally connected to the second pushbutton (P2), this first arm having a nose (26) coacting with the teeth of a second star wheel (13) carrying the movable member (7) of the counter of the hole number (6, 7) and subject to the action of a spring detent (16); by the fact that the second arm (28) of this second lever actuates during its pivoting under the action of the second pushbutton (P2) the spring detent (21) thereby freeing the first start wheel (17) leading to its zero resetting by the spiral spring (20); and by the fact that in the course of returning to the rest position of the second pushbutton (P2) the nose (26) of the first arm of the second lever (24) causes the incrementation of the second star wheel (13).

2. Counter according to claim 1, **characterized by** the fact that the counter of the hole number (6, 7) and the counter of the number of strokes per hole (8, 9) comprise a graduation (6; 8) fixed to a dial (2) and a hand (7; 9) coacting with the corresponding graduation.

3. Counter according to claim 1, **characterized by** the fact that the counter of the number of the hole played (6, 7) and the counter of the number of strokes per hole (8, 9) comprise a window provided in a dial and a rotatable disc bearing the numerals on its upper surface and appearing in turn in the corresponding window.

4. Counter according to one of the preceding claims, **characterized by** the fact that it also comprises a totalizing counter of the number of strokes taken, formed by two tangential rotatable discs (38, 44) bearing numerals on their upper surface and appearing in turn through a window (10) of the dial (2); the fact that the tens disc (44) is secured to a tens star wheel (46) with six teeth and a pinion (47) subject to the action of a spring detent (48); by the fact that the units disc (38) is secured to a units star wheel (40) comprising a tooth (41 ) coacting with the teeth of the tens star wheel (46) and a pinion (42) subject to the action of a spring detent (43); by the fact that it also comprises a second crown (37) having internal teeth coacting with the teeth of the pinion (42) of the units star wheel (40) and with an actuating surface (32) of the first lever (30).

5. Counter according to claim 4, **characterized by** the fact that it comprises a zero resetting device for the totalizing counter (10, 38, 44) comprising a first crown (35) having internal teeth, this first crown (35) being secured to the second crown (37); and by the fact that the first crown (35) is angularly movable thanks to a rewinding crown (11).

6. Counter according to one of the preceding claims, **characterized by** the fact that the mechanism is mounted on a base plate thereby forming a module.

7. Counter according to claim 6, **characterized by** the fact that the module constituting the mechanism of the golf counter is integrated between a timepiece movement and its dial.

8. Counter according to one of claims 1 to 5, **characterized by** the fact that the nose (33) of the first lever (30) coacts with only a portion of the height of the teeth of the first star wheel (17), and by the fact that this star wheel (17) comprises a tooth (34) of less height that cannot be actuated by said nose (33).

## Patentansprüche

1. Golfzähler, der wenigstens einen Zähler, der die Nummer des bespielten Loches angibt, und einen Zähler der Anzahl der je Loch gespielten Schläge umfaßt; einen Drücker (P1), der den Zähler der Anzahl der je Loch gespielten Schläge erhöht, und einen Drücker (P2), der den Zähler der Nummer des bespielten Loches erhöht und gleichzeitig den Zähler der Anzahl der Schläge je Loch auf Null zurücksetzt, wobei der Mechanismus dieses Golfzählers völlig mechanisch ist, **dadurch gekennzeichnet, daß** er eine erste Wippe (30) umfaßt, die durch den ersten Drücker (P1) gegen die Einwirkung einer Rückstellfeder (27) betätigt wird, die an ihrem Ende mit einem Schnabel (33) ausgestattet ist, der mit einem ersten Stern (17) zusammenarbeitet, der das bewegliche Organ (9) des Zählers der Anzahl der Schläge je Loch (8,9) trägt, wobei dieser erste Stern der Einwirkung einer Raste (21) und einer spiralförmigen Rückstellfeder (20) unterliegt, und durch die Tatsache, daß er eine zweite Wippe (24) umfaßt, deren erster Arm der Einwirkung einer Rückstellfeder (27) unterliegt und operationell mit dem zweiten Drücker (P2) verbunden ist, wobei dieser erste Arm einen Schnabel (26) aufweist, der mit der Zahnung eines zweiten Sternes (13) zusammenarbeitet, der das bewegliche Organ (7) des Zählers der Lochnummer (6,7) trägt und der Einwirkung einer Raste (16) unterliegt; durch die Tatsache, daß der zweite Arm (28) dieser zweiten Wippe bei seinem Schwenken durch die Einwirkung des zweiten Drückers (P2) die Raste (21) betätigt, so den ersten Stern (17) befreiend, was dessen Rückstellung auf Null durch die spiralförmige Feder (20) verursacht; und durch die Tatsache, daß bei der Rückwärtsbewegung in die Ruheposition des zweiten Drückers (P2) der Schnabel (26) des ersten Armes der zweiten Wippe (24) die Weiterstellung des zweiten Sternes (13) verursacht.

2. Zähler nach Anspruch 1, **dadurch gekennzeichnet, daß** der Zähler der Lochnummer (6,7) und der Zähler der Anzahl der Schläge je Loch (8,9) eine Maßeinteilung (6;8), die auf einem Zifferblatt (2) angebracht ist, und eine Nadel (7;9), die mit der entsprechenden Maßeinteilung zusammenarbeitet, umfassen.

3. Zähler nach Anspruch 1, **dadurch gekennzeichnet, daß** der Zähler der Nummer des bespielten Loches (6,7) und der Zähler der Anzahl der je Loch gespielten Schläge (8,9) ein in einem Zifferblatt ausgeführtes Fenster und eine rotierende Scheibe, die auf ihrer oberen Oberfläche Ziffern trägt und die abwechselnd im entsprechenden Fenster erscheinen, umfassen.

4. Zähler nach einem der vorhergehenden Ansprüche, **dadurch gekennzeichnet, daß** er noch einen Gesamtzähler der Anzahl der gespielten Schläge umfaßt, der durch zwei sich berührende rotierende Scheiben (38,44) gebildet ist, die Ziffern auf ihrer oberen Oberfläche tragen, die abwechselnd in einem Fenster (10) des Zifferblattes (2) erscheinen; durch die Tatsache, daß die Zehnerscheibe (44) fest mit einem Zehnerstern (46) mit zehn Zähnen und mit einem Trieb (47), der der Einwirkung einer Raste (48) unterliegt, verbunden ist; durch die Tatsache, daß die Einerscheibe (38) fest mit einem Einerstern (40), der einen Zahn (41) umfaßt, der mit der Zahnung des Zehnersterns (46) zusammenarbeitet, und mit einem Trieb (42), der der Einwirkung einer Raste (43) unterliegt, verbunden ist; und durch die Tatsache, daß er noch eine zweite Krone (37) umfaßt, die eine innere Zahnung besitzt, die mit der Zahnung des Triebs (42) des Einersterns (40) und mit einer Angriffsseite (32) der ersten Wippe (30) zusammenarbeitet.

5. Zähler nach Anspruch 4, **dadurch gekennzeichnet, daß** er eine Vorrichtung zur Zurücksetzung auf Null des Gesamtzählers (10,38,44) umfaßt, die eine erste Krone (35) mit einer inneren Zahnung aufweist, wobei diese erste Krone (35) fest mit der zweiten Krone (37) verbunden ist; und durch die Tatsache, daß die erste Krone (35) mittels einer Aufziehkrone (11) winkelverstellbar ist.

6. Zähler nach einem der vorhergehenden Ansprüche, **dadurch gekennzeichnet, daß** der ganze Mechanismus auf einer Grundplatte aufgebaut ist, so ein Modul bildend.

7. Zähler nach Anspruch 6, **dadurch gekennzeichnet, daß** das Modul, das den Mechanismus des Golfzählers bildet, zwischen einem Uhrwerk und seinem Zifferblatt integriert wird.

8. Zähler nach einem der Ansprüche 1 bis 5, **dadurch gekennzeichnet, daß** der Schnabel (33) der ersten Wippe (30) mit nur einem Teil der Höhe der Zähne des ersten Sternes (17) zusammenarbeitet, und durch die Tatsache, daß dieser Stern (17) einen Zahn von geringerer Höhe (34) umfaßt, der nicht durch besagten Schnabel (33) betätigt werden kann.
